# EUROPÄISCHE PATENTANMELDUNG

(11) **EP 4 286 615 A1**
(43) Veröffentlichungstag der Anmeldung: **06.12.2023**
(21) Anmeldenummer: 22177009.2
(22) Anmeldetag: 02.06.2022
(51) Int. Cl.: E03C 1/05, E03C 1/04

(54) **SANITÄRARMATUR**

(71) Anmelder: Ideal Standard International NV, 1935 Zaventem (BE)
(72) Erfinder: Depiere, Bert, 3150 Haacht (BE)
(74) Vertreter: Feucker, Max Martin

(57) **Zusammenfassung**

Die Erfindung betrifft Sanitärarmatur mit mindestens einem Fluidauslass (1), mindestens einem elektronisch betätigbaren Aktor (2), welcher stromauf vor dem Fluidauslass (1) angeordnet ist, mindestens einem Sensor (3), welcher mit dem Aktor (2) verbunden ist, und einer Energieversorgung (4) für zumindest den Sensor (3), wobei die Energieversorgung über mindestens eine lösbare elektrische Steckverbindung (6.1, 6.2, 6.3) zumindest indirekt mit dem Sensor (3) verbunden ist

## Beschreibung

Die vorliegende Erfindung betrifft eine Sanitärarmatur mit einem Fluidauslass, einem elektronisch betätigbaren Aktor, welcher stromauf vor dem Fluidauslass angeordnet ist, einem Sensor, welcher mit dem Ventil verbunden ist, und einer Energieversorgung für zumindest den Sensor.

Der Fluidauslass kann beispielsweise ein Wasserauslass oder Seifenauslass sein.

Der Aktor ist stromauf vor dem Fluidauslass angeordnet, so dass mit dem Aktor die Ausgabe eines Fluids aus dem Fluidauslass elektronisch ausgelöst und/oder unterbunden werden kann. Der Aktor kann beispielsweise als Absperrventil ausgebildet sein, mit dem der Fluiddurchfluss unterbunden werden kann. Ein solches beispielsweise als Magnetventil ausgebildetes Absperrventil kann in einer zu dem Fluidauslass führenden Kaltwasser- oder Heißwasserleitung angeordnet sein. Es kann auch vorgesehen sein, dass die Sanitärarmatur eine Mischeinheit umfasst, in welchem Fall ein Absperrventil stromab der Mischeinheit in einer Mischwasserleitung angeordnet sein kann. Alternativ kann aber auch vorgesehen sein, dass die Mischeinheit elektronisch betätigbar ist. Der Aktor kann auch als Pumpe ausgebildet sein, mit der beispielsweise Seife beziehungsweise Seifenschaum zu dem Fluidauslass gefördert wird.

Die Sanitärarmatur umfasst zudem einen Sensor, mit welchem der Fluidfluss durch den Fluidauslass ausgelöst werden kann. Der Sensor kann beispielsweise als berührungsloser Sensor oder als ein durch Berührung ausgelöster Sensor oder als Schalter ausgebildet sein.

Um den Sensor und gegebenenfalls auch den elektrisch betätigten Aktor mit Energie zu versorgen, ist eine Energieversorgung vorgesehen. Die elektrische Energie kann beispielsweise extern von einem Hausanschluss zur Verfügung gestellt werden, in welchem Fall insbesondere innerhalb eines Armaturenkörpers der Sanitärarmatur ein Netzgerät angeordnet ist. Alternativ kann vorgesehen sein, dass die Energieversorgung durch eine Batterie oder einen elektrischen Akkumulator bereitgestellt wird. In diesem Fall ist bevorzugt vorgesehen, dass die Batterie/der Akkumulator innerhalb eines Armaturenkörpers angeordnet ist.

Die Erfindung betrifft insbesondere solche Sanitärarmaturen, bei denen der Fluidauslass, der elektronisch betätigbare Aktor, der Sensor und die Energieversorgung in einem Armaturenkörper angeordnet sind. Die Sanitärarmatur ist in diesem Fall insbesondere als Auftisch-Sanitärarmatur oder als Vorwand-Sanitärarmatur ausgebildet.

Insbesondere wenn die Energieversorgung als Akkumulator oder Batterie in dem Armaturenkörper angeordnet ist, ist es wünschenswert, dass diese einfach ausgetauscht werden können. Andererseits besteht auch durch die zunehmende Digitalisierung der Wunsch, Sanitärarmaturen über eine kabellose Verbindung zu betätigen und/oder Daten über den Betrieb der Sanitärarmatur zu sammeln und kabellos an eine übergeordnete Steuereinheit zu übertragen.

Aufgabe der vorliegenden Erfindung ist es daher, eine Sanitärarmatur anzugeben, die einfach nachrüstbar und/oder wartbar ist.

Eine Lösung für diese Aufgabe ist mit der Sanitärarmatur mit den Merkmalen des unabhängigen Anspruchs angegeben. Weitere Lösungen und vorteilhafte Weiterbildungen sind in der vorstehenden und nachfolgenden Beschreibung sowie in den abhängigen Ansprüchen angegeben, wobei einzelne Merkmale der vorteilhaften Weiterbildungen können in technisch sinnvoller Weise miteinander kombiniert werden.

Gelöst wird die Aufgabe insbesondere durch eine Sanitärarmatur mit den eingangs genannten Merkmalen, bei der die Energieversorgung über mindestens eine lösbare elektrische Steckverbindung zumindest indirekt mit dem Sensor verbunden ist.

Eine solche elektrische Steckverbindung lässt sich auch nachträglich einfach lösen, so dass die über die elektrische Steckverbindung miteinander verbundenen Komponenten einfach elektrisch voneinander getrennt werden können. Beispielsweise umfasst dabei jede elektrische Steckverbindung einen Stecker und eine Kupplung, die bevorzugt jeweils an einem Kabelende angeordnet sind, wobei das Kabel zu der zugehörigen Komponente führt. Wenn die Steckverbindung an Kabelenden angeordnete Stecker und Kupplungen umfasst, so ist es aufgrund der flexiblen Ausrichtung der Steckverbindung besonders einfach, Komponenten auszutauschen oder nachzurüsten.

Mit anderen Worten: Die Erfindung sieht in ihrem Grundgedanken vor, dass die elektronisch miteinander verbundenen Komponenten einer Sanitärarmatur über eine auch nachträglich einfach lösbare elektrische Steckverbindung miteinander verbunden sind, so dass beispielsweise eine als Akkumulator oder Batterie ausgebildete Energieversorgung nachträglich einfach ausgetauscht werden kann.

Andererseits ermöglicht eine einfach lösbare elektrische Steckverbindung auch, dass weitere Module nachgerüstet werden können. In diesem Zusammenhang ist bevorzugt, wenn die Sanitärarmatur ein Kommunikationsmodul, wie beispielsweise ein Bluetooth-Modul oder WLAN-Modul, umfasst, mit welchem Daten kabellos übertragen werden können. In diesem Fall ist bevorzugt, dass die Energieversorgung, der Sensor und das Kommunikationsmodul über lösbare elektrische Steckverbindungen miteinander verbunden sind. Über die lösbaren elektrischen Steckverbindungen kann dann nicht nur Energie übertragen werden, sondern auch Signale. So kann beispielsweise ein Auslösesignal von dem Sensor zu dem elektrisch betätigbaren Aktor übertragen werden, wobei das Kommunikationsmodul eine elektronische Einheit umfassen kann, mit der die Parameter der Sanitärarmatur protokolliert werden können. Beispielsweise könnte protokolliert werden, wie häufig die Sanitärarmatur benutzt wird. Diese protokollierten Daten können mit dem Kommunikationsmodul zu einer übergeordneten Steuereinheit übertragen werden. Alternativ können mit dem Kommunikationsmodul aber auch Signale empfangen werden, auf deren Basis der Aktor betätigt wird.

In einer bevorzugten Ausführungsform ist vorgesehen, dass der Sensor mittels einer lösbaren elektrischen Steckverbindung direkt mit dem Aktor verbunden ist.

In einer Ausführungsform ist eine lösbare elektrische Steckverbindung zwischen einem in dem Armaturenkörper angeordneten Netzgerät und zumindest einer weiteren Komponente ausgebildet.

In einer Ausführungsform ohne Kommunikationsmodul kann vorgesehen sein, dass die insbesondere als Batterie oder Akkumulator ausgebildete Energieversorgung mittels einer lösbaren elektrischen Steckverbindung direkt mit dem Sensor verbunden ist.

In einer Ausführungsform mit einem Kommunikationsmodul ist hingegen vorgesehen, dass die insbesondere als Akkumulator oder Batterie ausgebildete Energieversorgung über eine lösbare elektrische Steckverbindung direkt mit dem Kommunikationsmodul verbunden ist und dass das Kommunikationsmodul über eine lösbare elektrische Steckverbindung direkt mit dem Sensor verbunden ist.

Die Erfindung betrifft insbesondere solche Sanitärarmaturen, bei denen die lösbaren elektrischen Steckverbindungen in dem Armaturenkörper angeordnet sind.

Es ist bevorzugt, dass eine Abdeckkappe vorgesehen ist, welche lösbar an dem Armaturenkörper angeordnet ist. Zum Austausch von Komponenten oder zum Nachrüsten von Komponenten kann somit die Abdeckkappe einfach vom Armaturenkörper entfernt werden, so dass die Steckverbindungen im Inneren des Armaturenkörpers zugänglich sind. Hierbei ist insbesondere vorgesehen, dass die Abdeckkappe auf einer Oberseite des Armaturenkörpers angeordnet ist. Die Abdeckkappe ist insbesondere eben ausgebildet und erstreckt sich bevorzugt über fast die gesamte obere Seite des Armaturenkörpers.

Die Erfindung sowie das technische Umfeld werden im Folgenden anhand der Figuren beispielhaft erläutert. Es zeigen schematisch
- Figur 1:: eine Explosionsdarstellung einer Sanitärarmatur,
- Figur 2:: eine Schnittansicht durch die Sanitärarmatur,
- Figur 3:: eine Explosionsdarstellung der elektrisch miteinander verbundenen Komponenten einer ersten Ausführungsform einer Sanitärarmatur und
- Figur 4:: eine Explosionsdarstellung der elektrisch miteinander verbundenen Komponenten einer zweiten Ausführungsform einer Sanitärarmatur.

Die in den Figuren 1 und 2 dargestellte Sanitärarmatur umfasst einen Armaturenkörper 7, in dem ein als Ventil 2 ausgebildeter Aktor angeordnet ist. Das Ventil 2 ist in einer zu einem Fluidauslass 1 führenden Leitung angeordnet und ist als Absperrventil ausgebildet. Im geöffneten Zustand des Ventils 2 fließt Wasser durch den Fluidauslass 1, wobei der Wasserfluss im geschlossenen Zustand des Ventils 2 unterbunden ist.

Die Sanitärarmatur umfasst zudem einen Sensor 3. Der Sensor 3 ist dazu eingerichtet, die Hand eines Benutzers berührungslos zu detektieren und im Falle einer Detektion der Hand, das Ventil 2 zu öffnen.

Die Sanitärarmatur umfasst zudem eine als Akkumulator ausgebildete Energieversorgung 4.

Zudem umfasst die Sanitärarmatur ein Kommunikationsmodul 5.

Im montierten Zustand sind das Ventil 2, der Sensor 3, das Kommunikationsmodul 5 und die Energieversorgung 4 in dem Armaturenkörper 7 angeordnet, wobei der Armaturenkörper 7 auf seiner Oberseite durch eine abnehmbare Kappe verschlossen ist.

Wie insbesondere aus der Figur 3 hervorgeht, ist an der Energieversorgung 4 ein Kabel angebracht, an dessen Ende eine Kupplung 6.1b ausgebildet ist. An dem Kommunikationsmodul 5 sind zwei Kabel ausgebildet, an deren Ende ein Stecker 6.1a beziehungsweise eine Kupplung 6.2b ausgebildet ist. Im montierten Zustand ist der Stecker 6.1a des Kommunikationsmoduls 5 in die Kupplung 6.1b der Energieversorgung 4 eingesteckt.

Der Sensor 3 weist ebenfalls zwei Kabel auf, an deren Ende ein Stecker 6.2a beziehungsweise eine Kupplung 6.3b ausgebildet ist. Zur Herstellung einer lösbaren elektrischen Steckverbindung ist der Stecker 6.2a des Sensors 3 in die Kupplung 6.2b des Kommunikationsmoduls 5 eingesteckt.

Auch an dem Ventil 2 ist ein Kabel angebracht, an dessen Ende ein Stecker 6.3a angeordnet ist. Im montierten Zustand ist der Stecker 6.3a des Ventils 2 in die Kupplung 6.3b des Sensors 3 eingesteckt, so dass eine lösbare elektrische Steckverbindung ausgebildet ist.

Bei dem in Figur 4 dargestellten Ausführungsbeispiel ist der Sensor 3 direkt mit der Energieversorgung 4 verbunden, indem der Stecker 6.1a in die Kupplung 6.1b eingesteckt ist.

Mit der vorliegenden Erfindung ist es möglich, auf einfache Weise elektronische Komponenten in einer Sanitärarmatur auszutauschen oder nachzurüsten.

Wenn eine mit den Komponenten der in Figur 4 dargestellten Ausführungsform ausgestattete Sanitärarmatur beispielsweise mit einem Kommunikationsmodul 5 nachgerüstet werden soll, so muss lediglich die elektrische Steckverbindung zwischen dem Stecker 6.1a des Sensors 3 und der Kupplung 6.1b der Energieversorgung 4 gelöst werden. Im Folgenden kann dann das Kommunikationsmodul 5 einfach mit der Energieversorgung 4 als auch mit dem Sensor 3 verbunden werden, wie es in Figur 3 dargestellt ist.

Zudem ermöglicht es das Vorhandensein einer lösbaren elektrischen Steckverbindung 6, dass ein Akku einer Sanitärarmatur einfach ausgetauscht werden kann.

### Bezugszeichenliste

- 1: Fluidauslass
- 2: Ventil
- 3: Sensor
- 4: Energieversorgung
- 5: Kommunikationsmodul
- 6.1, 6.2 6.3: Steckverbindung
- 6.1a, 6.2a, 6.3a: Stecker
- 6.1b, 6.2b, 6.3b: Kupplung
- 7: Armaturenkörper

## Patentansprüche

1. Sanitärarmatur mit
- mindestens einem Fluidauslass (1),
- mindestens einem elektronisch betätigbaren Aktor (2), welcher stromauf vor dem Fluidauslass (1) angeordnet ist,
- mindestens einem Sensor (3), welcher mit dem Aktor (2) verbunden ist, und
- einer Energieversorgung (4) für zumindest den Sensor (3), wobei die Energieversorgung über mindestens eine lösbare elektrische Steckverbindung (6.1, 6.2, 6.3) zumindest indirekt mit dem Sensor (3) verbunden ist.

2. Sanitärarmatur nach Anspruch 1, wobei die Sanitärarmatur ein Kommunikationsmodul (5) zur kabellosen Datenübertragung umfasst, wobei die Energieversorgung (4), der Sensor (3) und das Kommunikationsmodul (5) über lösbare elektrische Steckverbindungen (6.1, 6.2, 6.3) miteinander verbunden sind.

3. Sanitärarmatur nach einem der vorhergehenden Ansprüche, wobei der Sensor (3) mittels einer lösbaren elektrischen Steckverbindung (6.1, 6.2, 6.3) mit dem Aktor (2) verbunden ist.

4. Sanitärarmatur nach einem der vorhergehenden Ansprüche, wobei die mindestens eine lösbare elektrische Steckverbindung (6.1, 6.2, 6.3) jeweils einen Stecker (6.1a, 6.2a, 6.3a) und eine Kupplung (6.1b, 6.2b, 6.3b) umfasst, die an Kabelenden angeordnet sind.

5. Sanitärarmatur nach einem der vorhergehenden Ansprüche, wobei die Energieversorgung (4) ein Akkumulator oder Batterie umfasst, wobei der Akkumulator oder die Batterie in einem Armaturenkörper (7) der Sanitärarmatur angeordnet ist.

6. Sanitärarmatur nach einem der vorhergehenden Ansprüche, welche einen Armaturenkörper (7) umfasst, in dem die mindestens eine Steckverbindung (6.1, 6.2, 6.3) angeordnet ist.

7. Sanitärarmatur nach einem der vorhergehenden Ansprüche, wobei der Aktor ein elektrisch betätigbares Ventil (2) und insbesondere ein Magnetventil ist.

8. Sanitärarmatur nach einem der vorhergehenden Ansprüche, wobei das Kommunikationsmodul (5) ein Bluetooth-Modul ist.
